# EUROPÄISCHE PATENTANMELDUNG

(11) **EP 0 860 137 A2**
(43) Veröffentlichungstag der Anmeldung: **26.08.1998**
(21) Anmeldenummer: 98810118.4
(22) Anmeldetag: 16.02.1998
(51) Int. Cl.: A47K 10/38

(54) **Spender für couponierbares Bandmaterial**

(30) Priorität: 25.02.1997 CH 435/97
(71) Anmelder: DRY-WET System-DEWE AG, 5605 Dottikon (CH)
(72) Erfinder: Schaer, Marc, 3913 Bern (CH); Meyer, Bruno, 5610 Wohlen (CH)
(74) Vertreter: Riederer, Conrad A., Dr.

(57) **Zusammenfassung**

Spender (11') für couponierbares Hygienepapierband, mit einer Öffnung (47) in einer vorderseitigen Wandung (45), in welche Öffnung (47) das Papierband eingeschlauft werden und durch seitlichen Zug gegen eine Seitenkante (63, 65) der Öffnung (47) entlang Perforationen im Band abgerissen werden kann. Zusätzlich kann eine Abreisskante (21) an der selben Wandung (45) angeordnet sein. Der Spender (11') kann mit einem Flüssigkeitsbehälter (51) und einem damit verbundenen Flüssigkeitsspender (59) kombiniert sein.

## Beschreibung

Die vorliegende Erfindung betrifft einen Spender für entlang Perforationen couponierbares Bandmaterial, z.B.
Hygienepapier, mit einem Magazin von einer der Breite des Bandmaterials entsprechenden Breite mit einem Boden zur Aufnahme des Bandmaterials und einer vorderseitigen Wandung mit einer Abreissvorrichtung.

Derartige Spender sind bekannt als Toilettenpapierspender, aber auch als Spender für Küchenpapier, Reinigungstücher, Tupfer und dergleichen. Eine Perforation teilt dabei jeweils das Bandmaterial in Coupons ein, die entlang der Perforationslinien abreissbar sind. Diese Spender weisen in der Regel eine gradlinige Abreisskante über die ganze Breite des Bandmaterials auf, an der das im Spender vorrätige Bandmaterial abgerissen werden kann. Nachteilig an einer solchen Abreisskante ist, dass beim Abreissen des Bandmaterials dieses gerne entlang der Abreisskante, und nicht unbedingt entlang der Perforation, abreisst. Will nun der Benützer eines solchen Spenders einen Coupon entlang einer Perforation abreissen, so muss er darauf achten, dass beim Ziehen des Bandes aus dem Magazin eine Perforation in die Nähe der Abreisskante zu liegen kommt, und dann gezielt das Band abreissen. Dazu ist es oft notwendig, mit der anderen Hand das hinter der Abreisskante liegende Band zu bremsen, damit die Perforation während dem Abreissen sich nicht gegenüber der Abreisskante verschiebt. Das Benützen der andern Hand ist, z.B. in öffentlichen Toiletten, hygienisch bedenklich und kann, z.B. für ältere Personen, beschwerlich oder schlicht unpraktisch sein. Achtet der Benützer nicht auf ein Abreissen entlang der Perforationslinie, kann es leicht geschehen, dass das Band neben der Perforationslinie reisst und die Perforation dementsprechend an unerwünschter Stelle mitten in das abgerissene Bandstück zu liegen kommt.

Nachteilig ist an den bekannten Spendern weiter, dass das im Magazin zurückbleibende Band - weil zum Abreissen eines Coupons die Perforation auf der Abreisskante liegen muss - mit seinem Ende nicht oder zuwenig über die Abreisskante hinausragt, um es mit der Hand erneut fassen zu können.

Es ist Aufgabe der Erfindung einen Spender für entlang Perforationen couponierbares Bandmaterial bereitzustellen, der einhändig bedienbar ist und der das Bandende derart freigibt, dass es mit der Hand fassbar ist.

Erfindungsgemäss wird dies dadurch erreicht, dass in der Wandung eine Öffnung oder ein Einschnitt angeordnet ist, welche Öffnung, bzw. welcher Einschnitt, deutlich schmaler als die Breite des Magazins ist.

Das Bandmaterial, welches durch diesen Einschnitt oder diese Öffnung hindurchgezogen wird, wird dadurch zur Bildung von in der Längsrichtung des Bandes verlaufenden Falten gezwungen. Diese Faltung entsteht, weil das Band durch eine enge Stelle gezogen wird, an der das Band sich unmöglich über seine ganze Breite ausbreiten kann. Die Reduktion der Durchgangsbreite für das Band schafft auch einen Widerstand. Die Bremswirkung auf das aus dem Magazin herausziehbare Band muss über den Zug am Bandende überwunden werden. Sobald eine zwischen zwei Coupons angeordnete Perforation durch die enge Stelle hindurchgezogen ist, muss die Zugkraft über den zwischen den Perforationen verbliebene Bandquerschnitt übertragen werden, welcher je nach Perforation unterschiedlich gross, aber immer wesentlich kleiner als der gesamte Bandquerschnitt ist. Dies bedeutet, dass der Zug bezüglich Querschnittfläche im perforierten Bereich wesentlich höher ist als davor oder dahinter. Zudem ist innerhalb der Perforationslinie durch die Faltung und die Verengung der Laufbreite des Bandes der Zug ungleich verteilt. Dies führt zu Grenzbelastungen für einzelne Bereiche auf der Perforationslinie. Durch heftiges Ziehen am Bandende z.B. kann diese Belastung soweit erhöht werden, dass das Material reisst.
Der Widerstand entsteht aufgrund der Reibung zwischen dem Öffnungsrand und den Falten des Bandes. Weil die Falten dem Reibungswiderstand bis zu einem gewissen Grad auch nachgeben können und beim Nachgeben sich die auftretenden Zugkräfte innerhalb des Bandes verteilen, entstehen bei etwa zentralem Zug am Band keine Spitzenspannungen an dessen Rand. Dadurch wird vermieden, dass das Band vom Rand her an nicht perforierter Stelle einreisst. Jedoch entstehen dabei innerhalb der Falten an den perforierten Stellen hohe Materialbelastungen. Das Band reisst daher regelmässig entlang der Perforation.

Durch sorgfältiges Ziehen am Bandende lässt sich der perforierte Bereich mit Leichtigkeit durch die enge Stelle ziehen, ohne dass das Band an der Perforation reisst. Ist dann aber der nächste Coupon bereits so weit durch die Öffnung gezogen, dass er nach Abreissen des davor angeordneten Coupons greifbar ist, kann mittels ruckartigem Ziehen oder besser Ziehen zur Seite hin der notwendige Zug auf das Band ausgeübt werden, so dass das bereits belastete und vorgedehnte Material auf der Perforationslinie reisst. Dadurch dass das Band durch einen Einschnitt oder eine Öffnung gezogen wird, kann ein seitlicher Zug ausgeübt werden, ohne dass dieser sich auf das im Magazin vorrätige Band in seitlicher Richtung überträgt. Dank den neben dem Band hochstehenden Öffnungskanten kann durch seitlichen Zug das Bandmaterial einseitig belastet und der Widerstand an der Öffnungskante erhöht werden, was zusammen die notwendige Reissbelastung an der Perforation, jedoch nicht am übrigen Bandrand, verursacht.

Als Vorteil erweist sich ferner, dass bei seitlichen Zug auf das Band die Spitzenbelastungen im Perforationsbereich mit Zunahme des Abstandes zur Abreissöffnung abnehmen, weil sich die durch ungleichen Zug entstehenden Unterschiede in der Materialbelastung durch Verformung des Materials ausgleichen können. Dadurch ist es auch möglich, eine Mehrzahl von Coupons aus dem Spender zu ziehen und danach diese Mehrzahl zusammen durch seitlichen Zug vom übrigen Band abzureissen. Es reisst dabei in der Regel die perforierte Bandstelle, die benützerseitig der Abreissöffnung am nächsten liegt.

Dadurch dass sich das Band durch seitliches Ziehen gezielt und sicher jederzeit abreissen lässt, ohne dass das hinter der Abreissvorrichtung liegende Band zusätzlich gebremst zu werden braucht, ist der Spender einhändig bedienbar. Dies ist nicht nur an sich ein Vorteil, sondern hat insbesondere für Toilettenpapierspender auch den hygienischen Vorteil, dass nur der abzureissende Coupon in die Hand genommen werden muss. Der Papiervorrat und das Magazin müssen nicht berührt werden.

Vorteilhaft kann an der Wandung zusätzlich eine Abreisskante angeordnet sein, über welche das Bandmaterial ziehbar und an welcher es abreissbar ist. So kann der Benützer des Spenders die Art und Weise wählen, wie er die Coupons vom Band reissen will. Ist ihm ein ungefalteter Zustand des Coupons wichtig, kann er die Abreisskante benützen, ist ihm jedoch die einhändige Bedienbarkeit wichtig, wird er die Abreissöffnung benützen.

Vorteilhaft weist die Wandung mit der Abreisskante eine Ausnehmung auf, so dass der Rand des Bandes in dieser Ausnehmung freiliegt und für den Benützer fassbar ist. Damit kann der nächste Coupon auch dann ohne langes Hervorklauben des Bandendes sofort gefasst werden, wenn das Band direkt auf der Abreisskante abgerissen wurde. Dieses Merkmal ist auch für sich allein genommen von Interesse in Spendern, die nur eine Abreisskante und keine Abreissöffnung aufweisen.

Vorteilhaft ist die Abreisskante deutlich kürzer als die Breite des daran abzureissenden Bandes. Wenn nun das Band über die schmalere Abreisskante gezogen wird, verformt es sich, weil es nicht gleichmässig unterstützt ist und es entsteht damit eine erhöhte Spannung im Band an den Enden der Abreisskante. Da diese erhöhte Spannung nicht am Bandrand liegt, bewirkt sie, dass das Band an der Perforation von innen nach dem Rand hin reisst. Hohe Spannungen am Bandrand könnten verursachen, dass das Band an irgendeiner Stelle am Rand einreissen könnte. Der Anfangswiderstand für das Reissen des Bandes ist etwa doppelt so gross beim Reissen aus der Bandmittellinie heraus als für das Reissen vom Rand her. Beim Abreissen von der Mitte her verteilt sich nämlich die Belastungsspitze auf zwei benachbarte Verbindungsteile in der Perforationlinie zwischen zwei Coupons und nicht nur auf eines. Zudem kann durch die Verformung des Coupons über ein Ende oder eine Ecke der Abreisskante mittels schrägem Zug des Bandes gezielt die Belastung an dieser Stelle erhöht werden. Das Band kann bei schrägem Zug an dieser Ecke einhängen, so dass ein Coupon abreissbar ist, ohne dass das hinter der Abreissvorrichtung liegende Band zusätzlich gebremst werden müsste. Auf der Linie zwischen Anfasspunkt und Ecke der Abreisskante entsteht die grösste Zugspannung und das Band reisst somit nicht vom Rand her, sondern auf der Perforationslinie aus der Mitte heraus, genauer aus dem Kreuzungspunkt zwischen der Linie mit der grössten Spannung und Perforationslinie.

Die Abreisskante kann mit dem gleichen Ziel auch eine Krümmung oder Knickung aufweisen. Auch durch eine derart verursachte Ungleichmässigkeit in der Belastung des Bandes lässt sich dieses einhändig und aus der Mitte heraus abreissen.

Vorteilhaft weist der Spender, insbesondere der Toilettenpapierspender, einen Flüssigkeitsbehälter mit Flüssigkeitsspender zur Benetzung von Hygienepapier auf. Dieser Flüssigkeitsspender wird mit Flüssigkeit aus einem Behälter versorgt. Der Behälter kann in den Couponspender integriert sein. Vorteilhaft ist der Flüssigkeitsbehälter mit Spender in den Couponspender einlegbar und auswechselbar, damit verschiedene Qualitäten von Flüssigkeit Verwendung finden können und sicherheitshalber das Spenderventil mit der Flasche nach einer beschränkten Anzahl von Betätigungen ausgewechselt wird. In einer bevorzugten Ausführungsform bildet der Flüssigkeitsbehälter den Boden des Magazins. Dadurch kommt der Spender für die Flüssigkeit in eine vorteilhafte Lage im Boden des Couponspenders.

Alternativ kann der Flüssigkeitsbehälter seitlich neben dem Magazin für das Bandmaterial angeordnet sein. Diese Anordnung hat für den Behälter produktionstechnische Vorteile, weil der Behälter wesentlich einfacher herstellbare Formen aufweisen kann. Weiter eröffnet die seitliche Anordnung des Flüssigkeitsbehälters die Möglichkeit, dass beidseitig des Flüssigkeitsbehälters je ein Magazin für Bandmaterial angeordnet sein kann. So kann dem Benützer Bandmaterial in unterschiedlicher Qualität gleichzeitig dargereicht werden, was z.B. bei Toilettenpapier für trockene und feuchte Anwendung zweckmässig sein kann.

Für die Verwendung von Rollenmaterial weist das Magazin vorteilhaft einen muldenförmigen Boden auf. Damit liegt die Rolle in der Vertiefung der Mulde und wird durch Zug am Bandende nicht aus der Ausgangslage befördert. Vorteilhaft weist das Magazin auch Seitenwände zur seitlichen Führung einer Rolle auf, damit diese sich nicht seitlich aus dem Magazin hinausbewegt.

Vorteilhaft besteht das Magazin aus einem Basisteil und einem daran angelenkten Deckel zum Abdecken und Festhalten des Bandes. Neben der hygienischen und der ästhetischen Aufgabe erfüllt der Deckel zusammen mit dem Basisteil auch die Aufgabe, das im Magazin eingelegte Bandmaterial am Ort zu halten. Für Rollenmaterial umschliessen Deckel und Basisteil deshalb zweckmässigerweise einen zylindrischen Raum. Wird die Rolle jedoch nach und nach durch Abreissen von Coupon um Coupon kleiner, so klappt zweckmässigerweise der Deckel mehr und mehr zu, bis er an einem Anschlag ansteht. Jedoch kann der Spender auch einen Deckel aufweisen, der nicht auf dem Bandmaterial aufliegt. Ein Deckel, der seine Position auch bei abnehmendem Rollenquerschnitt beibehält, ist insbesondere im Zusammenhang mit neben dem Couponspender angeordnetem Flüssigkeitsspender zweckmässig.

Vorteilhaft ist der Umfang eines im wesentlichen zylindrischer Magazininnenraums, bei Aufnahme einer vollen Rolle, durch Basisteil und Deckel zu mindestens je etwa 1/3 umschlossen ist. Damit wird einerseits die Rolle in vollen Zustand gut abgedeckt und andererseits die Rolle noch bis zu einem Durchmesser von zirka 65% des ursprünglichen Durchmessers durch das Gewicht des Deckels gebremst.

Zweckmässigerweise wird der zylindrische Magazininnenraum durch die Seitenwände bis mindestens je etwa 1/4 des Zylinderdurchmessers abgeschlossen. Dies verhindert, dass bei ruckartigem, groben Handhaben des Spenders die Rolle nicht aus dem Magazin springt.

Zweckmässigerweise weist das Basisteil im Bereich der Seitenwände einen Anschlag für den Deckel auf, an dem, sobald die im Spender bevorratete Rolle entsprechend klein geworden ist, der Deckel derart anschlägt, dass zwischen Deckel und Basisteil auf die ganze Breite des Bandes ein Einschnitt offen bleibt, durch welchen das Band ohne wesentliche Erhöhung des Widerstandes gezogen werden kann. Zweckmässigerweise liegt dabei die Wandung mit der Abreissvorrichtung ausserhalb des Deckels.

In einer vorteilhaften Ausführungsform weist der Deckel Seitenwände zur seitlichen Führung einer in den Spender eingelegten Rolle auf. Dies verkleinert die Gefahr des Herausspringens der Rolle aus dem Magazin. Ausserdem ist es ästhetisch ansprechender, wenn die beiden Teile von Deckel und Basis ähnlich sind und die Rolle weitestgehend verdeckt ist.

Vorteilhaft weist das Magazin im Bodenbereich mindestens eine Bedienungsöffnung auf, durch welche eine eingelegte Rolle durch den Benützer mit den Fingern anhebbar und drehbar ist. Allen Spendern für Bandmaterial auf Rollen ist gemeinsam, dass die in ihnen eingelegte Rolle gelegentlich etwas gedreht werden müsste, damit das Bandende in die gewünschte greifbare Position kommt. Dies kann von oben nicht gut geschehen, weil die Rolle für diesen Zweck etwas angehoben werden müsste, was von oben her immer mit Schwierigkeiten verbunden ist. Ist jedoch im Boden, auf dem die Rolle aufliegt, eine Öffnung vorgesehen, die genügend gross dimensioniert ist, so kann von unten her die Rolle mit den Fingern angehoben werden. Bei einem muldenartig gewölbten Boden, wie er im erfindungsgemässen Spender für Rollenmaterial vorgeschlagen ist, kann durch eine derartige Öffnung im Boden mit der Handfläche, insbesondere mit der Innenfläche der Finger, die Rolle gleichzeitig mit dem Anheben etwas verdreht werden. Dies geschieht indem die Rolle gegen den Rand des muldenförmigen Bodens nach vorne gezogen oder nach hinten gedrückt wird, wodurch die Rolle auf den Fingern rollt und in etwas gedrehter Position wieder in die Mulde abgesetzt werden kann.

Nachfolgend werden Ausführungsbeispiele der Erfindung unter Bezugnahme auf die Figuren beschrieben. Es zeigt:
- Fig. 1: einen Couponspender mit Deckel in Normalposition bei vollem Magazin, im Schnitt
- Fig. 2: einen Couponspender mit integriertem Flüssigkeitsspender, im Schnitt
- Fig. 3: einen Couponspender wie in Fig. 2, in perspektivischer Ansicht
- Fig. 4: einen Couponspender mit seitlich angeordnetem Flüssigkeitsspender, in perspektivischer Ansicht
- Fig. 5: zehn verschiedene Ausgestaltungsformen der Abreissvorrichtung

Der Übersichtlichkeit wegen werden entsprechende Teile in den verschiedenen Figuren mit der gleichen Bezugsziffer bezeichnet, auch wenn sie unterschiedlich ausgestaltet sein können.

Ein Spender 11 für entlang Perforationen couponierbares Bandmaterial kann grundsätzlich aufgerolltes oder aufgefaltetes Bandmaterial bevorraten. Entsprechend des bevorrateten Bandmaterials ist auch das Magazin 17 auszugestalten. Für Rollen hat sich die praktisch zylindrische Innenraumform bewährt, wie sie in den zeichnerisch ausgeführten Beispielen dargestellt ist. Die Breite des Bandmaterials und damit die Breite des Magazins 17 sind nach Verwendungszweck der Coupons zu dimensionieren. Das in Toilettenpapierrollen verwendete Papierband z.B. weist eine Breite von ca. 10 cm auf. Dementsprechend ist ein Magazin 17 für Toilettenpapierrollen etwas grösser als 10 cm zu dimensionieren. Die folgenden Darlegungen beziehen sich auf Toilettenpapierspender im Besonderen, können jedoch mit Leichtigkeit auch auf Küchenpapierspender, Reinigungstücherspender, Desinfektionstupferspender, Kosmetiktücherspender, Kunststoffbeutelspender, Verpackungsmaterialspender etc. übertragen werden, sofern das im Spender bevorratete Bandmaterial Perforationen aufweist, die das Band in abreissbare Einheiten unterteilen. Dabei sind wesentliche Aspekte, insbesondere in Bezug auf die Abreissvorrichtungen, auch dann anwendbar, wenn das Bandmaterial in nicht aufgerollter Form vorliegt.

Wie das Ausführungsbeispiel des erfindungsgemässen Toilettenpapierspenders 11 gemäss Fig. 1 zeigt, weist dieser ein Basisteil 13 und einen Deckel 15 auf. Das Basisteil 13 dient als Magazin 17 zur Aufnahme einer Toilettenpapierrolle mit oder ohne Kern. Die volle Rolle (Umfanglinie 19) wird mit liegender Rollenachse so in das Magazin 17 gelegt, dass das abziehbare Ende der Rolle unter der Rolle hervor schaut und über die Abreisskante 21 hängt. Dadurch dass das Rollenende 19' unter der Rolle hervor gezogen werden muss, wird beim Abziehen eines Coupons nicht nur das Band leicht gebremst, sondern die Rolle dreht sich dabei so, dass sie im Magazin 17 liegenbleibt. Beim Abziehen eines Coupons von oben, würde die Rolle aus dem Magazin 17 herausrollen, weil die Rolle durch den Zug und die Drehrichtung nach vorne bewegt würde.

Das Basisteil 13 weist eine senkrechte Rückwand 23 mit Langlöchern 25 auf, durch die der Spender mittels Schrauben an einer Wand befestigt werden kann. Vorteilhaft sind die Langlöcher horizontal und vertikal angeordnet, so dass die Schraubenlöcher in einer Montagewand in die Fugen eines Fliesenbelages gebohrt werden können. Am Basisteil 13 ist der Deckel 15, z.B. in einem Kugelkopfgelenk, angelenkt, und gegenüber dem Drehpunkt 27 des Deckels eine Abreissvorrichtung 29 angeordnet. Der Drehpunkt 27 des Deckels liegt so weit von der Linie der senkrechten Rückwand 23 nach vorne entfernt, dass der Deckel 15 so weit öffenbar ist, bis er vom Eigengewicht gegen hinten gezogen wird und also an einer Montagewand für den Spender 11 anlehnt. Weiter liegt der Drehpunkt 27 in der Nähe der Umfanglinie 19 der vollen Toilettenpapierrolle und ist so angeordnet, dass der Deckel magazinseitig der Abreissvorrichtung 29 am Basisteil 13 schliesst. Der Deckel 15 liegt mit seinem Eigengewicht auf der eingelegten Toilettenpapierrolle auf und verändert seine Position stetig parallel zur Abnahme des Papierrollendurchmessers. Der vordere Rand 31 des Deckels 15 bewegt sich dabei mit abnehmendem Rollendurchmesser entlang des Pfeils 33 zum Basisteil 13 hin und schliesst hinter der Abreissvorrichtung 29 das Magazin 17 mehr und mehr ab. Das Basisteil 13 weist Seitenwände 35 mit sektorartiger Form auf. Diese Wände führen eine eingelegte Rolle seitlich in ihrer bestimmungsgemässen Lage. Der Deckel 15 weist ebensolche Seitenwände 37 mit dem gleichen Zweck auf. An den Seitenwänden 35 des Basisteils 13 sind Anschläge 39 angeordnet, auf denen die Seitenwände 37 des Deckels 15 anschlagen, wenn der Deckel zugeklappt ist.

Der Boden 41 des Magazins 17 oder des Basisteils 13 ist der Rundung der einzulegenden Rolle entsprechend muldenförmig und weist vorzugsweise eine Bedienungsöffnung 43 auf. In diese Öffnung kann der Benützer mit den Fingern seiner Hand eingreifen und dabei die eingelegte Rolle leicht anheben und durch eine Zugbewegung im Gegenuhrzeigersinn drehen. Durch diese Drehung kann das Ende des Toilettenpapiers über die Abreisskante 21 hinausgeschoben werden, so dass es greifbar ist.

In der Fortsetzung des Bodens 41 kragt eine Wandung 45 über die Seitenwände 35 hinaus nach vorne. Diese Wandung 45 weist eine Abreisskante 21 und eine Öffnung 47 auf, durch die das Ende des Toilettenpapierbandes einschlaufbar ist. Diese Öffnung 47 ist schmaler als das Toilettenpapierband. Auf diese Öffnung wird weiter unten noch genauer eingegangen.

Ein weiteres Ausführungsbeispiel eines Spenders 11' wird in den Figuren 2 und 3 dargestellt. Das Basisteil 13 weist hier eine senkrechte Rückwand 23 mit den entsprechenden Langlöchern 25 (nicht eingezeichnet), Seitenwände 35 und mit den Seitenwänden 35 verbunden eine Wandung 45 mit einer Abreisskante 21 und einer Abreissöffnung 47 auf. Der am Basisteil angelenkte Deckel 15 schlägt mit seinen Seitenwänden 37 auf den Anschlägen 39 an den Seitenwänden 35 an. Der muldenförmige Boden 41 des Magazins 17 wird hier jedoch durch die Wandung 49 einer Flasche 51 gebildet. Die Flasche 51 weist einen Flaschenkörper 53 mit einer Nachfüllöffnung 55 auf. Die Nachfüllöffnung 55 ist mit einem Deckel 57 verschliessbar. Am Flaschenkörper 53 ist ein Flüssigkeitsventil 59 angebracht. Dieses Ventil 59 öffnet auf Druck von unten und lässt so eine dosierbare Menge von Flüssigkeit aus dem Flascheninnern durch das Ventil 59 entweichen, wo die Flüssigkeit an der Ventilkappe 61 mit einem Coupon abgenommen werden kann. Diese Flasche 51 ist mit einer Noppe oder Ausbuchtung 63 in der Flaschenwandung 49 in einer Ausnehmung 65 in der senkrechten Rückwand 23 einrastbar. In eingerasteter Stellung ist sie zwischen der Wandung 45 mit den Abreissvorrichtungen 21 und 47 und der senkrechten Rückwand 23 eingespannt. Damit der Deckel 15 über die Nachfüllöffnung 55 und ihren Deckel 57 hinweg zu öffnen ist, weist er einen Ausschnitt 67 von entsprechender Grösse auf. Der unterste Teil des Flaschenkörpers 53 kann so ausgeformt sein, dass beidseitig links und rechts der Flasche 51 zwischen der Flasche 51 und der Seitenwände 35 eine Bedienungsöffnung 43 (nicht eingezeichnet) für das Drehen der eingelegten Rolle offen bleibt.

In der perspektivischen Darstellung dieses Couponspenders 11' (Fig. 3) ist die Ausgestaltung der Abreissvorrichtung 29 besser erkennbar. Mittig in der Wandung 45 ist eine Öffnung 47 angebracht. Die Öffnung 47 ist für Toilettenpapier von etwa 10 cm Rollenbreite vorteilhaft etwa 3,5 cm breit. Die Höhe von ca. 1,8 cm hat sich dabei bewährt. Wesentlich an der Form dieser Öffnung 47 sind insbesondere die beiden seitlichen Kanten 63 und 65. An diesen Kanten kann das Toilettenpapier durch seitlichen Zug am Coupon entlang der Perforation abgerissen werden. Ausserdem ist die Abreisskante 21 sichtbar. In Figur 3 verläuft sie über die ganze Breite des Spenders 11'. Die Figur 5 zeigt weitere Möglichkeiten der Ausgestaltung der Abreisskante 21 und der Abreissöffnung 47.

Eine weitere Möglichkeit für die Anordnung der Flasche 51 im Spender 11'' ist in Figur 4 dargestellt. Wie aus der Figur 4 ersichtlich, ist die Flasche 51 seitlich neben dem Magazin 17 für das Toilettenpapier angeordnet. Dies hat insbesondere den Vorteil, dass die Flasche 51 eine einfachere Form aufweist, als wenn sie gleichzeitig den Magazinboden 41 formen muss. Neben dem Magazin 17 für das Toilettenpapier ist deshalb zweckmässigerweise ein Magazin 67 für die Flasche 51 angeordnet, in das die Flasche 51 einsteckbar ist. Das Magazin 67 weist vorderseitig ein Fenster 69 auf, durch das die transparente Wandung 49 der Flasche 51 sichtbar ist. Durch diese transparente Wandung 49 ist der Flüssigkeitsstand in der Flasche ablesbar. Das Ventil 59 mit der Ventilkappe 61 ist an der Unterseite des Spenders 11'' angeordnet. Das Ventil ist auf die Nachfüllöffnung aufgeschraubt oder in sie eingesteckt oder -geschraubt. Beim kopfüber Einstecken der Flasche 51 in das Flaschenmagazin 67 wird das Ventil 59 durch eine entsprechende Öffnung im Magazinboden hindurchgesteckt.

Der Deckel 15 und das Basisteil 13 umschliessen zusammen ein Rollenmagazin 17 mit Zylinderform. Der Deckel 15 bleibt in geschlossenem Zustand immer in der gleichen Lage, egal wie gross die eingelegte Rolle noch ist. Diesem Profil zwischen Deckel 15 und Basisteil 13 ist auch die Flasche 51 angepasst. Sie füllt den ihr zur Verfügung stehenden Raum aus. Bei geöffnetem Deckel ist das obere Ende der Flasche 51 beidseitig frei. So kann die Flasche 51 herausgenommen und nachgefüllt bzw. ersetzt werden. Die Seitenwand 35 weist einen nach innen versetzten Teilbereich 71 auf. Neben der ästhetischen Gliederung erfüllt der Versatz nach innen eine weitere Aufgabe. Auf der Seite des Flaschenmagazins kann die Flasche mit einem entsprechenden Gegenstück in der Flaschenwandung 41 in diesem Versatz einrasten. Dadurch leistet sie dem von unten angewendeten Druck für die Entnahme von Flüssigkeit Widerstand. Für das Toilettenpapiermagazin 17 bewirkt der Absatz in der Wandung, dass die Papierrolle nicht ganzflächig an der Seitenwand 35 reibt. Dadurch ist insbesondere der Rand der äussersten Lage des aufgerollten Papierbandes in Abstand zur Seitenwand 35 und der Kante zwischen Seitenwand 35 und Boden 41 im Innern des Magazins 17, wodurch die Rolle leichter und konstanter dreht und der Papierrand nicht einer grösseren Reibung ausgesetzt ist als die Papierflächen.

Im Erfindungsgedanken liegt auch eine Anordnung je eines Magazins 17 beidseitig neben dem Flüssigkeitsbehälter 51 mit Flüssigkeitsspender 59 sowie die Anordnung von zwei Flüssigkeitsbehältern 51 mit Spendern 59 ein- oder beidseitig an ein Magazin 17 für Toilettenpapier. Ebenso kann eine Mehrzahl von Flüssigkeitsbehältern 51 mit Spendern 59 zwischen zwei Toilettenpapiermagazinen 17 angeordnet sein.

Dargestellt ist in der Figur 4 auch eine weitere erfindungsgemässe Ausführung der Abreissvorrichtung 29 mit eingeschlauftem Toilettenpapier. Die Abreisskante 21 verläuft nur über einen Teilbereich der Magazinbreite. Beidseitig an den mittleren Abreissbereich sind Ausnehmungen 73 in der Wandung 45 angeordnet. Will der Benützer das Toilettenpapier über die Abreisskante 21 ziehen, so dient ihm dieser Bereich der Ausnehmungen 73 zum Fassen des Papiers. Dies ist dann von Bedeutung, wenn der letzte Coupon genau an der Abreisskante abgerissen wurde.

In der Figur 5 sind eine Anzahl von möglichen Ausformungen der Abreissvorrichtung aufgezeichnet. Figur 5.1 zeigt eine Abreissvorrichtung 29 mit durchlaufender, gerader Abreisskante 21 und einer Ausnehmung 73 zum Erfassen des Bandes. Die Abreisskante 21 der in Figur 5.2 gezeigten Abreissvorrichtung 29 verläuft über einen Teilbereich der Breite des Bandmaterials. Die Wandung 45 weist dementsprechend beidseitig eine Ausnehmung 73 auf. Die Abreisskante 21 ist leicht gekrümmt, um im mittleren Bereich beim Abreissen des Coupons eine erhöhte Belastung in der Perforationslinie zu verursachen. In Fig. 5.3 ist die Ausnehmung 73 nur einseitig. Die Abreisskante ist asymmetrisch ausgebildet mit einer geknickten Linie, deren Knick 75 in der Nähe der Ausnehmung 73 und dadurch auf der voraussichtlichen Zugseite des Coupons liegt, um wiederum lokal eine erhöhte Spannung auf das Bandmaterial zu provozieren. Die in Fig. 5.4 gezeigte Abreisskante 21 ist zwar durchlaufend, aber durch Knicke 75 in ihrem Verlauf sind Ausnehmungen 73 und gleichzeitig wieder die Voraussetzung geschaffen für das Abreissen des Coupons von einem mittleren Bereich her zum Rand hin.

Figur 5.5 zeigt die Grundanordnung für einen Einschnitt 77 als Abreissöffnung 45. Der Einschnitt 77 weist beidseitig die Laufbreite des Toilettenpapiers einengende Seitenkanten 63 und 65 auf. Durch die Einengung der Laufbreite wird das Toilettenpapier seitlich gestaucht und wirft in der Folge Falten. Diese Falten verursachen eine ungleiche Belastung der Perforationslinie während des Abreissvorgangs. Wichtiger aber ist, dass das Papierband gegen diese Kanten zur Seite gezogen werden kann und dadurch einseitiger Zug auf die Perforationslinie ausgeübt werden kann. Dadurch kann der folgende Coupon teilweise aus dem Magazin herausgezogen werden und anschliessend durch seitlichen Zug ein Coupon abgerissen werden. Damit das Band in der Öffnung 47 bleibt, ist die Öffnung 47 vorteilhaft gegen oben verengt (Fig. 5.6, 5.9, 5.10) oder oben ganz geschlossen (Fig. 5.7, 5.8). Dabei kann die Öffnung 47 gerundete oder gerade Seitenkanten 63 und 65 aufweisen.

Die einzelnen Elemente der in Figur 5 aufgezeigten Abreissvorrichtungen 29 können auch kombiniert werden.

## Patentansprüche

1. Spender für entlang Perforationen couponierbares Bandmaterial, z.B. Hygienepapier, mit einem Magazin von einer der Breite des Bandmaterials entsprechenden Breite und einem Boden zur Aufnahme des Bandmaterials, sowie einer vorderseitigen Wandung mit einer Abreissvorrichtung, dadurch gekennzeichnet, dass in der Wandung (45) eine Öffnung (47) oder ein Einschnitt (77) angeordnet ist, welche Öffnung, bzw. welcher Einschnitt, deutlich schmaler als die Breite des Magazins (17) ist.

2. Spender nach Anspruch 1, dadurch gekennzeichnet, dass an der Wandung (47) zusätzlich eine Abreisskante (21) angeordnet ist, über welche das Bandmaterial ziehbar ist.

3. Spender nach Anspruch 2 dadurch gekennzeichnet, dass hinter der Abreisskante (21) die Wandung (45) eine Ausnehmung (73) aufweist, so dass der Rand des Bandes in dieser Ausnehmung (73) freiliegt und für den Benützer fassbar ist.

4. Spender nach Anspruch 2 oder 3, dadurch gekennzeichnet, dass die Abreisskante (21) kürzer ist als die Breite des daran abzureissenden Bandes.

5. Spender nach einem der Ansprüche 1 bis 4, gekennzeichnet durch einen Flüssigkeitsbehälter (51) und einen Flüssigkeitsspender (59) zur Benetzung von Bandmaterial.

6. Spender nach Anspruch 5, dadurch gekennzeichnet, dass der Boden (41) des Magazins (17) durch einen in den Spender (11) einlegbaren und auswechselbaren Flüssigkeitsbehälter (51) gebildet ist.

7. Spender nach Anspruch 5, dadurch gekennzeichnet, dass der Flüssigkeitsbehälter seitlich neben dem Magazin für das Bandmaterial angeordnet ist.

8. Spender nach Anspruch 7, dadurch gekennzeichnet, dass beidseitig des Flüssigkeitsbehälters je ein Magazin für Bandmaterial angeordnet ist.

9. Spender nach einem der Ansprüche 1 bis 8, dadurch gekennzeichnet, dass das Magazin (17) einen muldenförmigen Boden (41) und Seitenwände (35,37) zur Aufnahme und seitlichen Führung einer Rolle aufweist.

10. Spender nach einem der Ansprüche 1 bis 9, dadurch gekennzeichnet, dass das Magazin (17) aus einem Basisteil (13) und wenigstens einem daran angelenkten Deckel (15) zum Abdecken und Festhalten des Bandes besteht.

11. Spender nach Anspruch 9 und 10, dadurch gekennzeichnet, dass der Umfang eines im wesentlichen zylindrischer Magazininnenraums (17), bei Aufnahme einer vollen Rolle (19), durch Basisteil (13) und Deckel (15) zu je etwa 1/3 umschlossen ist.

12. Spender nach Anspruch 11, dadurch gekennzeichnet, dass der zylindrische Magazininnenraum (17) durch die Seitenwände (35,37) bis je etwa 1/4 des Zylinderdurchmessers abgeschlossen ist.

13. Spender nach Anspruch 11 und 12, dadurch gekennzeichnet, dass das Basisteil (13) im Bereich der Seitenwände (35,37) einen Anschlag (39) für den Deckel (15) aufweist, an dem der Deckel (15) - sobald die Rolle den Deckel nicht mehr weiter vom Basisteil wegspreizt - derart anschlägt, dass zwischen Deckel (15) und Basisteil (13) auf die ganze Breite des Bandes ein schlitzartiger Zwischenraum für die Durchführung des Bandes offen bleibt und die Wandung (45) mit der Abreissvorrichtung (29) ausserhalb des Deckels (15) liegt.

14. Spender nach einem der Ansprüche 10 bis 13, dadurch gekennzeichnet, dass der Deckel (15) Seitenwände (35,37) zur seitlichen Führung einer in den Spender (11) eingelegten Rolle aufweist.

15. Spender nach einem der Ansprüche 9 bis 14, dadurch gekennzeichnet, dass das Magazin (17) im Bodenbereich (41) mindestens eine Bedienungsöffnung (43) aufweist, durch welche eine eingelegte Rolle durch den Benützer mit den Fingern anhebbar und drehbar ist.

16. Spender für Bandmaterial mit einer benützerseitig angeordneten Wandung mit Abreisskante, dadurch gekennzeichnet, dass hinter der Abreisskante (21) die Wandung (45) eine Ausnehmung (73) aufweist, so dass der freie Rand eines eingelegten Bandes in dieser Ausnehmung (73) vom Benützer mit den Fingern fassbar ist.

17. Spender für Rollen mit einem Magazin von den Rollen entsprechender Breite mit muldenförmigem Boden zur Aufnahme der Rolle, gekennzeichnet durch mindestens eine im Bodenbereich (41) des Magazins (17) angeordnete Bedienungsöffnung (43), zum Anheben und Drehen der Rolle durch die Bedienungsöffnung hindurch.
